# EUROPÄISCHE PATENTSCHRIFT

(11) **EP 0 662 519 B1**
(45) Veröffentlichungstag und Bekanntmachung des Hinweises auf die Patenterteilung: **31.05.2000**
(21) Anmeldenummer: 94111942.2
(22) Anmeldetag: 30.07.1994
(51) Int. Cl.: C21D 1/773

(54) **Vorrichtung zur Wärmebehandlung von Werkstücken**
Apparatus for heat treating workpieces
Appareil de traitement thermique de pièces

(30) Priorität: 07.01.1994 DE 4400326
(43) Veröffentlichungstag der Anmeldung: 12.07.1995
(73) Patentinhaber: ALD Vacuum Technologies AG, 63450 Hanau (DE)
(72) Erfinder: Wilhelmi, Bernhard, D-63589 Linsengericht (DE); Gerdes, Horst, D-37412 Herzberg (DE)

(56) Entgegenhaltungen:
- EP-A- 0 344 413
- EP-A- 0 621 345
- DE-A- 3 416 902
- US-A- 4 102 637
- US-A- 4 604 056
- PATENT ABSTRACTS OF JAPAN vol. 11, no. 89 (C-411) (2536) 19. März 1987 & JP-A-61 243 115 (DAIDO STEEL) 29. Oktober 1986

## Beschreibung

Die Erfindung betrifft eine Vorrichtung zur Wärmebehandlung von Werkstücken, insbesondere einen mit Wasserstoffgas als Kühlgas unter Überdruck betriebenen Ofen zum Härten metallischer Werkstücke, mit einem die Heizkammer zur Aufnahme der Werkstückcharge einschließenden, an eine Vakuumpumpe angeschlossenen Gehäuse mit in die Heizkammer einmündende Gaseinlaß- und Gasauslaßöffnungen, einer Motor-Gebläse-Einheit, deren Gebläserad das Kühlgas umwälzt und einem Heizaggregat.

Es ist ein Vakuumofen zur Wärmebehandlung einer Charge aus metallischen Werkstücken bekannt (DOS 34 16 902), bei dem der Behälter nach dem Einsetzen der Charge evakuiert und mit Schutzgas geflutet wird, wobei die Charge anschließend durch Heizen und durch Gasumwälzung bis auf die maximal zulässige Arbeitstemperatur der Umwälzeinrichtung erwärmt wird und hiernach mit ruhendem Schutzgas oder unter Vakuum im wesentlichen durch Strahlungswärme auf eine gewünschte Endtemperatur der Wärmebehandlung erwärmt wird. Die Vorrichtung ist dazu mit einem verschließbaren Stahlbehälter und einer inneren Heizkammer zur Aufnahme der Charge und mit einem Gasgebläse sowie einer Gasleiteinrichtung zur Erzeugung einer Umwälzströmung durch die Heizkammer versehen. Der im wesentlichen kreiszylindrische Stahlbehälter ist auf einer ortsfesten Trägerkonstruktion abgestützt, wobei seine Längsachse lotrecht ausgerichtet ist und wobei ein Oberteil von seinem abgestützten Unterteil abhebbar ist. Die Charge selbst ruht auf einem Traggestell, das seinerseits auf dem Gehäusedeckel des Unterteils abgestützt ist.

Ein Nachteil der bekannten Vorrichtung ist die ungleichmäßige Aufheizung und auch Abkühlung der Charge, insbesondere infolge der nur im Bereich des mittleren Gehäuseteils angeordneten Heizelemente und des nur die Charge in einer Richtung und peripher umströmenden Kühlgasstrom.

In JP-A-61 243 115 ist eine Wärmebehandlungsvorrichtung mit den Merkmalen des Oberbegriffes von Anspruch 1 beschrieben, welche ähnliche Nachteile aufweist.

Der vorliegenden Erfindung liegt die Aufgabe zugrunde, eine Vorrichtung zu schaffen, die die Nachteile der bekannten Vorrichtung vermeidet, so daß z.B. auch rotationssymmetrische dünnwandige Werkstücke an deren Formtreue höchste Ansprüche gestellt werden, wärmebehandelt werden können, ohne daß eine spätere Nachbehandlung wegen des möglichen Verzugs oder der Rißbildung der Werkstücke notwendig wird.

Diese Aufgabe wird erfindungsgemäß gelöst durch die Merkmale des Anspruchs 1. Auf dem um eine vertikale Achse drehbaren Bodenteil sind das Heizaggregat und ein oberhalb des Heizaggregats vorgesehener, aus Stäben gebildeter Rost zur Ablage der Werkstückcharge, sowie unterhalb des Heizaggregats mindestens eine Isolierplatte angeordnet.

Weitere Einzelheiten und Merkmale der Erfindung sind in den Patentansprüchen näher beschrieben und gekennzeichnet.

Die Erfindung läßt die verschiedensten Ausführungsmöglichkeiten zu; eine davon ist in der anliegenden Zeichnung näher dargestellt, die den Teilschnitt durch den unteren Teil der Vakuumkammer eines Industrieofens zur Wärmebehandlung metallischer Werkstücke zeigt, wobei am unteren Gehäusedeckel der Vakuumkammer der drehbare Tisch für die zu behandelnden Werkstücke angeordnet ist.

Ein Vakuum-Wärmebehandlungsofen der infragestehenden Art besteht üblicherweise aus einem hohlzylindrischen Gehäuse, dessen eine Stirnwand von einem Deckel verschließbar ist, einem an der anderen Stirnwand des Gehäuses angeordneten Gebläsemotor mit Gebläserad, einer im Gehäuseinnern angeordneten hohlzylindrischen Chargenkammer mit einem in diese einsetzbaren Chargenkorb oder Auflagerost, in den bzw. auf das wiederum die zu behandelnden Werkstücke auflegbar sind, mehreren sich bis in die unmittelbare Nachbarschaft des Auflagerostes erstreckenden, parallel zur Gehäuselängsachse ausgerichteten Heizrohren, einem zwischen dem Gebläsemotor und dem Auflagerost im Innenraum des Gehäuses vorgesehenen Gebläsegehäuse und einem im Ringraum zwischen der Innenwand des Gehäuses und der Außenwand der Chargenkammer untergebrachten, aus einer von einem Kältemittel durchströmten Rohrschlange bestehenden Wärmetauscher.

Der Wärmebehandlungsofen ist in der Regel über eine Saugleitung an eine Vakuumpumpe angeschlossen, deren Absaugstutzen in einen Kamin einmündet, wobei die Saugleitung durch ein Evakuierventil absperrbar ist. In das hohlzylindrische Gehäuse münden die Gas-Einlaßleitungen ein, die mit Gasbehältern verbunden sind und in die Ventile eingeschaltet sind, über die die beiden Leitungen absperrbar sind.

Die Abbildung zeigt nur den unteren Gehäusedeckel 3, der auf einem Gestell ruht, von dem nur eine der Stützen 4 dargestellt ist und der mit einem Lagerring 5 fest verschweißt ist, auf dem ein Traglager 6 angeordnet ist (Kugeldrehverbindung), auf dem wiederum das Bodenteil 7 des drehbaren Chargentischs 8 aufliegt. Der Chargentisch 8 ist an seiner Unterseite mit Schleifringen 9, 10 versehen, die mit Stromkontakten 11, 12 korrespondieren, deren Halterungen 13, 14 fest mit dem Gehäusedeckel 3 verbunden sind und die so ausgebildet sind, daß die oberen Stirnflächen der Stromkontakte 11, 12 mit einer bestimmten Vorspannung an den Schleifringen 9, 10 anliegen. Die Unterseite des Bodenteils 7 des Chargentischs 8 weist einen Lagerzapfen 15 auf, der gegenüber dem Lagerring 5 abgedichtet ist und der nach unten zu um eine Welle 16 verlängert ist, auf der die Riemenscheibe 17 drehfest angeordnet ist, die über einen Zahnriemen 18 oder Antriebskette mit der Riemenscheibe 20 der Motor-Getriebeeinheit 19 verbunden ist, so daß mit Hilfe der Motor-Getriebeeinheit 19 (mit Drehstrommotor) der Chargentisch 8 um die Achse A in Drehung versetzt werden kann. Die Welle 16 ist um ein Rohrstück 21, 49 verlängert, das mit einem ortsfesten Lager 22 über eine Stütze 23 drehfest verbunden ist, auf dem im übrigen ein Zentrierstab 24 gelagert ist, der durch ein Innenrohr 25 hindurchgeführt ist und der bewirkt, daß sich das Innenrohr 25 nicht zusammen mit der Welle 16 bzw. dem Lagerzapfen 15 und dem Bodenteil 7 dreht. Wie die Zeichnung zeigt, ist das Bodenteil 7 mit einem Hohlraum 26 versehen, der mit dem Innenrohr 25 in Verbindung steht, so daß das am Anschlußstutzen 27 in den Ringraum zwischen dem Innenrohr 25 und der Längsbohrung 30 im Rohrstück 21 aufwärtsströmende Kühlwasser auch den Hohlraum 26 im Bodenteil 7 zum Zwecke der Kühlung des Chargentisches 8 durchströmt (drehbare Kühlwasserdurchführung). Das aus dem Hohlraum 26 zurückgeführte Kühlmittel strömt durch das Innenrohr 25 und tritt am Anschlußstutzen 31 wieder aus. Auf der Oberseite des Bodenteils 7 des Chargentischs 8 sind eine Vielzahl von Stützen 32, 32', ... aus Graphit oder Keramik befestigt, die wiederum Lagerstücke 33, 33', ... halten, auf die ihrerseits jeweils Stäbe 34, 34', ... aus hochhitzefestem und korrosionsfestem Werkstoff aufliegen, auf denen die zu behandelnden Werkstücke ablegbar sind. Parallel zu den Stützen 32, 32', ... sind jeweils Haltearme 35, 35', ... auf dem Bodenteil angebracht, deren obere Enden als Gabeln 36, 36', ... ausgebildet sind, in denen sich zueinander parallel erstreckende Heizstäbe 37, 37', ... lagern, die über Stromleiter 38, 38', ... miteinander in Verbindung stehen bzw. an die mit den Schleifringen 9, 10 korrespondierenden stromleitenden Verbindungsstäbe 39, 40 (Kohlegleitkontakte) angeschlossen sind. Parallel der beiden Verbindungsstäbe 39, 40 erstrecken sich weitere lotrechte Haltearme 41, 42, die fest auf dem Bodenteil 7 verankert sind und die jeweils eine Isolationsplatte 43 bzw. 44 in einer Ebene halten, die sich parallel der Ebene des Bodenteils 7 erstreckt. Weiterhin ist auf dem Bodenteil 7 ein Haltearm 45 befestigt, der die Lagerstücke 33, 33', ... im Abstand zueinander hält. Schließlich sind zwei Meßfühler 46, 47 am Lagerring 5' vorgesehen, die über nicht näher dargestellte Schleifkontakte mit auf dem Bodenteil 7 angeordneten Teilen der Vorrichtung in Verbindung stehen, so daß die Temperatur an unterschiedlichen Orten der Vorrichtung meßbar ist. Es sei noch erwähnt, daß die Isolationsplatte 43 (Graphithartfilzisolation) mit einer zentralen Öffnung 50 versehen ist, die ein Durchströmen des Kühlgases von unten nach oben durch den Chargentisch 8 und damit auch durch die auf dem von den Stäben 34, 34', ... gebildeten Rost abgelegten Werkstücke ermöglicht.

### Auflistung der Einzelteile

- 2: Gehäuse
- 3: Gehäusedeckel
- 4: Stütze
- 5, 5': Lagerring
- 6: Traglager
- 7: Bodenteil
- 8: Chargentisch
- 9: Schleifring
- 10: Schleifring
- 11: Stromkontakt, Schleifkontakt
- 12: Stromkontakt, Schleifkontakt
- 13: Halterung
- 14: Halterung
- 15: Lagerzapfen
- 16: Wellenstumpf
- 17: Riemenscheibe
- 18: Zahnriemen
- 19: Motor-Getriebeeinheit
- 20: Riemenscheibe
- 21: Rohrstücke
- 22: Lager
- 23: Stütze
- 24: Zentrierstab
- 25: Innenrohr
- 26: Hohlraum
- 27: Anschlußstutzen
- 29: Ringraum, Kanal
- 30: Längsbohrung
- 31: Anschlußstutzen
- 32, 32', ...: Stütze
- 33, 33', ...: Stab, Rost
- 34, 34', ...: Stab
- 35, 35', ..: Haltearm
- 36, 36', ...: Gabel
- 37, 37', ...: Heizstab
- 38, 38', ...: Stromleiter
- 39: Verbindungsstab
- 40: Verbindungsstab
- 41: Haltearm
- 42: Haltearm
- 43: Isolationsplatte
- 44: Isolationsplatte
- 45: Haltearm
- 46: Meßfühler
- 47: Meßfühler
- 48: Kanal
- 49: Hülse, Rohrstück
- 50: Öffnung

## Patentansprüche

1. Vorrichtung zur Wärmebehandlung von Werkstücken, insbesondere mit Wasserstoffgas als Kühlgas unter Überdruck betriebener Ofen zum Härten metallischer Werkstücke, mit einem die Heizkammer zur Aufnahme der Werkstückcharge einschließenden, an eine Vakuumpumpe angeschlossenen, über einen Gehäusedeckel (3) zu öffnenden Gehäuse (2) mit in die Heizkammer einmündenden Gaseinlaß- und Gasauslaßöffnungen, mit einer Motor-Gebläse-Einheit, deren Gebläserad die Kühlgas umwälzt und einem Heizaggregat (37, 37', ...) sowie ein am Gehäusedeckel (3) gelagertes, um eine vertikale Achse (A) drehbares Bodenteil (7) eines Chargentisches (8), wobei das Bodenteil (7) an seiner Unterseite mit einem Lagerzapfen (15) verbunden ist, der abgedichtet durch einen Lagerring (5) am Gehäusedeckel (3) hindurchgeführt ist und der über eine Welle (16) mit einem motorischen Antrieb (19) gekoppelt ist, über den das Bodenteil (7) und damit der Chargentisch (8) drehbar ist, **dadurch gekennzeichnet**, daß auf diesem Bodenteil (7) das Heizaggregat (37, 37', ...) mit einem oberhalb des Heizaggregats (37, 37', ...) vorgesehenen, aus Stäben (33, 33', ... bzw. 34, 34', ...) gebildeten Rost zur Ablage der Werkstückcharge angeordnet ist, wobei unterhalb des Heizaggregats (37, 37', ...) mindestens eine Isolierplatte (43, 44) angeordnet ist.

2. Vorrichtung nach Anspruch 1, **dadurch gekennzeichnet**, daß das Bodenteil (7) des Chargentischs (8) mit Hohlräumen (26) oder Kühlkanälen versehen ist, die von einem Kühlmittel durchflossen sind, wobei die Hohlräume (26) oder Kanäle über Strömungsmittelwege (29, 48), die sich parallel der Welle (16) und in ihrem Innern erstrecken, mit den Anschlüssen (27, 31) für die Kühlmittelversorgung korrespondieren.

3. Vorrichtung nach Anspruch 1, **dadurch gekennzeichnet**, daß die Unterseite des Bodenteils (7) des Chargentischs (8) mit Kontaktbahnen oder Schleifringen (9, ...) versehen ist, die mit isoliert durch den Gehäusedeckel (3) hindurchgeführten Schleifkontakten (11, 12) zusammenwirken und über die das Heizaggregat (37, 37', ...) an eine elektrische Heizstromquelle anschließbar ist.

4. Vorrichtung nach einem oder mehreren der vorhergehenden Ansprüche, **dadurch gekennzeichnet**, daß die Welle (16) den Lagerzapfen (15) nach unten zu verlängert und mit einer zentrischen Längsbohrung (30) versehen ist, wobei in dieser Längsbohrung (30) ein sich koaxial zu ihr erstreckendes Innenrohr (25) angeordnet ist, das einen äußeren vom Kühlmittel durchströmten Ringkanal (29) von einem zentralen ebenfalls vom Kühlmittel durchströmten Kanal (48) trennt.

5. Vorrichtung nach einem oder mehreren der vorhergehenden Ansprüche, **dadurch gekennzeichnet**, daß der Lagerring (5, 5') Bohrungen aufweist, durch die Meßfühler (46, 47) oder deren Stromleiter abgedichtet hindurchgeführt sind, wobei die jeweils dem Chargentisch (8) zugewandten Enden dieser Stromleiter (46, 47) mit Schleifringen zusammenwirken, die auf der Unterseite des Bodenteils (7) isoliert angeordnet sind und ihrerseits entweder mit in der Nachbarschaft des Heizaggregats (37, 37', ...) angeordneten Sensoren verbunden sind oder aber unmittelbar an Sensoren angeschlossen sind, die in die Hohlräume (26) oder Kanäle für das Kühlmittel hineinragen.

6. Vorrichtung nach einem oder mehreren der vorhergehenden Ansprüche, **dadurch gekennzeichnet**, daß koaxial zur Welle (16) des Bodenteils (7) ein Zentrierstab (24) angeordnet ist, dessen dem Chargiertisch (8) abgewandtes unteres Ende auf einem ortsfesten Lagerbock (22) abgestützt ist, wobei das untere Ende des Zentrierstabes (24) abgedichtet durch das untere Ende einer die Welle (16) nach unten zu verlängernden drehfest am Lagerbock (22) gehaltenen Hülse (21, 49) hindurchgeführt ist und wobei das obere Ende des Zentrierstabs (24) rechtwinklig abgebogen und mit der Welle (16) drehfest verbunden ist.

## Claims

1. Apparatus for heat treating workpieces, in particular a furnace for hardening metal workpieces which is operated with hydrogen gas as the cooling gas under superatmospheric pressure, the said apparatus having a casing (2) which encloses the heating chamber for receiving the batch of workpieces, is connected to a vacuum pump and can be opened via a casing cover (3) and which has gas inlet and gas outlet apertures opening into the heating chamber, a motor/blower unit, the impeller of which circulates the cooling gas, and a heating unit (37, 37', ...) and also a bottom part (7) of a batch table (8), which bottom part is mounted on the casing cover (3) and can be rotated about a vertical axis (A), the bottom part (7) being connected, on its underside, to a bearing journal (15) which passes, in a sealed-off manner, through a bearing ring (5) on the casing cover (3) and is coupled, via a shaft (16), to a motor drive (19) via which the bottom part (7) and, with it, the batch table (8) can be rotated, **characterised in that** the heating unit (37, 37', ...) is disposed on the said bottom part (7), with a grid for depositing the batch of workpieces, which grid is provided above the heating unit (37, 37', ...) and is formed from bars (33, 33', ... and 34, 34', ...), at least one insulating plate (43, 44) being disposed underneath the heating unit (37, 37', ...).

2. Apparatus according to claim 1, **characterised in that** the bottom part (7) of the batch table (8) is provided with hollow spaces (26) or cooling ducts through which a coolant flows, the hollow spaces (26) or ducts corresponding, via central flow paths (29, 48) which extend parallel to the shaft (16) and in its interior, with the connections (27, 31) for the supply of coolant.

3. Apparatus according to claim 1, **characterised in that** the underside of the bottom part (7) of the batch table (8) is provided with contact tracks or slip rings (9, ...) which interact with slip contacts (11, 12) which pass through the casing cover (3) in an insulated manner and via which the heating unit (37, 37', ...) can be connected to an electrical heating-current source.

4. Apparatus according to one or more of the preceding claims, **characterised in that** the shaft (16) prolongs the bearing journal (15) in the downward direction and is provided with a central longitudinal bore (30), there being disposed in the said longitudinal bore (30) an inner tube (25) which extends coaxially with the latter and separates an outer annular duct (29), through which coolant flows, from a central duct (48) through which coolant likewise flows.

5. Apparatus according to one or more of the preceding claims, **characterised in that** the bearing ring (5, 5') has bores through which measuring probes (46, 47) or their current conductors are passed in a sealed-off manner, those ends of the said current conductors (46, 47) which face towards the batch table (8) in each case interacting with slip rings which are disposed in an insulated manner on the underside of the bottom part (7) and, for their part, are connected either to sensors disposed in the vicinity of the heating unit (37, 37', ...) or else directly to sensors which protrude into the hollow spaces (26) or ducts for the coolant.

6. Apparatus according to one or more of the preceding claims, **characterised in that** there is disposed, coaxially with the shaft (16) of the bottom part (7), a centring bar (24) whose lower end which faces away from the batch table (8) is supported on a stationary bearing pedestal (22), the lower end of the centring bar (24) being passed in a sealed-off manner through the lower end of a sleeve (21, 49) which is to prolong the shaft (16) in the downward direction and is held in a torsion-proof manner on the bearing pedestal (22), and the upper end of the centring bar (24) being bent at right angles and being connected to the shaft (16) in a torsion-proof manner.

## Revendications

1. Appareil de traitement thermique de pièces, en particulier four pour la trempe de pièces métalliques, exploité avec de l'hydrogène comme gaz de refroidissement sous surpression, comportant une enveloppe (2) qui enclôt la chambre chauffante prévue pour recevoir la charge de pièces, et reliée à une pompe à vide, peut s'ouvrir par un couvercle (3) et présente des ouvertures d'entrée et de sortie du gaz débouchant dans la chambre chauffante, comportant aussi un groupe moto-ventilateur dont la turbine recycle le gaz de refroidissement, et un groupe de chauffage (37, 37',...) ainsi qu'un plancher (7), porté sur le couvercle (3) de l'enveloppe et pouvant tourner autour d'un axe vertical (A), d'une table à charges (8), le plancher (7) étant relié, par sa face intérieure, à un tourillon (15) qui traverse de façon étanche, le couvercle (3) de l'enveloppe par un support annulaire (5) et qui est couplé par un arbre (16) à un mécanisme d'entraînement motorisé (19) par lequel le plancher (7), et donc la table à charges (8), peuvent être entraînés en rotation, caractérisé par le fait que sur ce plancher (7) sont disposés le groupe de chauffage (37, 37',...) avec une grille prévue au-dessus du groupe de chauffage (37, 37',...) et formée de tiges (33, 33',... ou 34, 34',...) pour le dépôt de la charge de pièces, étant précisé qu'en dessous du groupe de chauffage (37, 37',...) est disposée au moins une plaque isolante (43, 44).

2. Appareil selon la revendication 1, caractérisé par le fait que le plancher (7) de la table à charges (8) comporte des espaces creux (26) ou canaux de refroidissement qui sont parcourus par un agent réfrigérant, les espaces creux (26) ou canaux correspondant, par l'intermédiaire de voies d'écoulement (29, 48), qui s'étendent parallèlement à l'arbre (16) et en son intérieur, avec les raccords (27, 31) prévus pour l'alimentation en agent réfrigérant.

3. Appareil selon la revendication 1, caractérisé par le fait que la face intérieure du plancher (7) de la table à charges (8) est munie de chemins de contact ou anneaux frotteurs (9,...) qui collaborent avec des contacts frotteurs (11, 12) passant, avec isolation, à travers le couvercle (3) de l'enveloppe et par l'intermédiaire desquels le groupe de chauffage (37, 37',...) peut être relié à une source du courant électrique de chauffage.

4. Dispositif selon une ou plusieurs des revendications précédentes, caractérisé par le fait que l'arbre (16) prolonge le tourillon (15) vers le bas et présente un alésage longitudinal centré (30), étant précisé que dans cet alésage longitudinal (30) est disposé un tube intérieur (25) qui s'étend coaxialement à cet alésage et sépare un canal annulaire extérieur (29), parcouru par l'agent réfrigérant, d'avec un canal central (48) également parcouru par l'agent réfrigérant.

5. Appareil selon une ou plusieurs des revendications précédentes, caractérisé par le fait que le support annulaire (5, 5') présente des perçages par lesquels passent avec étanchéité, les détecteurs de mesure (46, 47) ou leurs conducteurs électriques, étant précisé que les extrémités, respectivement situées du côté de la table à charges (8) , des ces conducteurs électriques (46, 47) collaborent avec des frotteurs annulaires qui sont disposés, avec isolation, sur la face inférieure du plancher (7) et, de leur côté, sont soit reliés à des détecteurs disposés au voisinage du groupe de chauffage (37, 37',...), soit directement reliés à des détecteurs qui pénètrent dans les espaces creux (26) ou canaux pour l'agent réfrigérant.

6. Dispositif selon une ou plusieurs des revendications précédentes, caractérisé par le fait que coaxialement à l'arbre (16) du plancher (7) est disposée une tringle de centrage (24) dont l'extrémité inférieure opposée à la table à charges (8) s'appuie sur un appui (22) fixe en position, étant précisé que l'extrémité inférieure de la tringle de centrage (24) passe, avec étanchéité, à travers l'extrémité inférieure d'un élément tubulaire (21, 49) maintenu sur l'appui (22) et prolongeant vers le bas l'arbre (16) sans liberté de rotation relative et étant précisé que l'extrémité supérieure de la tringle de centrage (24) est repliée à angle droit et est reliée à l'arbre (16) sans liberté de rotation relative.
